# EUROPÄISCHE PATENTANMELDUNG

(11) **EP 0 014 254 A1**
(43) Veröffentlichungstag der Anmeldung: **20.08.1980**
(21) Anmeldenummer: 79105215.2
(22) Anmeldetag: 17.12.1979
(51) Int. Cl.: A62C 3/14

(54) **Verfahren zum Einsiegeln von streifenförmigen Brandschutzmaterialien**

(30) Priorität: 12.01.1979 DE 2901004; 11.04.1979 DE 2914639
(71) Anmelder: BASF Aktiengesellschaft, 67063 Ludwigshafen (DE)
(72) Erfinder: Trautz, Volker, Dr. Dipl.-Chemiker, 299 Granja Julieta Sao Paulo (BR); Koerner, Heinz Hermann, D-6700 Ludwigshafen (DE); Grube, Kurt, D-6800 Mannheim31 (DE); Hoerdt, Guenter, D-6711 Grossniedesheim (DE); Wagner, Guenther, Dipl.-Ing., D-6700 Ludwigshafen (DE); Weber, Heinz, Dr. Dipl.-Chem., D-6718 Gruenstadt 1 (DE); Wirth, Heinrich, Dr. Dipl.-Chem., D-6710 Frankenthal (DE)

(57) **Zusammenfassung**

Die Erfindung betrifft ein Verfahren zum Einsiegeln von streifenförmigen Brandschutzmaterialien vorzugsweise auf Basis von wasserhaltigem Alkalimetalsilikat, bei welchem der Brandschutzstreifen dicht von einer kunststoffbeschichteten Metallfolie umhüllt wird.

## Beschreibung

Die Erfindung betrifft ein Verfahren zum Einsiegeln von streifenförmigen Brandschutzmaterialien vorzugsweise auf Basis von wasserhaltigem Alkalimetalsilikat, bei welchem der Brandschutzstreifen dicht von einer kunststoffbeschichteten Metallfolie umhüllt wird.

Brandschutzmaterialien aus wasserhaltigen Alkalimetallsilikaten sind seit langem bekannt und werden bereits vielfältig für den vorbeugenden Brandschutz eingesetzt. Sie bewirken bei hohen Temperaturen, wie sie z.B. im Brandfall auftreten, durch Schaumbildung, Volumenvergrößerung und Ausbildung eines Schäumdrucks eine hervorragende Isolierung gegen Feuer und Rauch, und führen so eine Abdichtung von Öffnungen und Durchgängen in Baukörpern herbei. Derartige Materialien, sowie Verfahren zu ihrer Herstellung sind in den DE-AS 11 76 546, 11 69 832 und 14 71 005, sowie in den DE-OS 26 50 520, 27 03 022 und 28 17 268 beschrieben. Die Brandschutzmaterialien werden häufig in Form von Brandschutzstreifen angewandt, die z.B. bei Feuerschutztüren an den Stirnflächen des Türblattes angebracht sein können.

In den oben zitierten Druckschriften wird darauf hingewiesen, daß es notwendig ist, die Brandschutzmaterialien durch Überzüge gegen mechanische Beanspruchung und vor allem gegen das Eindringen von Kohlendioxid und Wasser zu schützen. Als Überzüge werden z.B. Metallfolien oder Lacke auf Basis von Polyvinylchlorid, Epoxidharzen und Polyurethanen verwendet. In der DE-OS 27 03 022 wird empfohlen, Verbundfolien aus Aluminium und Polyäthylen zu verwenden und die Brandschutzstreifen darin einzusie^{g}eln

Bisher-wurden in der Praxis kunststoffbeschichtete Aluminium-Folien verwendet, die nur auf einer Seite eine siegelfähige Schicht aufweisen. Diese wurden um den Brandschutzstreifen herumgelegt, und die seitlich abstehenden Randstreifen der Folie wurden miteinander versiegelt. Dabei entsteht eine seitlich abstehende Siegelnaht, die bei der weiteren Verarbeitung des Brandschutzstreifens hinderlich ist und die bei unvorsichtiger Behandlung leicht ab₋ reißt. Vor allem aber ist durch diese Art des Einsiegelns nicht immer eine vollkommen dichte Umhüllung gewährleistet.

Der Erfindung lag also die Aufgabe zugrunde, ein einfaches, kontinuierliches Verfahren zum Einsiegeln von streifenförmigen Brandschutzmaterialien mit Metallfolien zu entwickeln, das eine vollkommen dichte Umhüllung des Brandschutzstreifens ermöglicht, und bei dem der eingesiegelte Streifen keine störende abstehende Siegelnaht aufweist.

Diese Aufgabe wird durch das erfindungsgemäße Verfahren gelöst, das folgende Verfahrensschritte umfaßt:
A: der Brandschutzstreifen wird in Längsrichtung auf eine fortlaufend geführte, beidseitig mit einem heißsiegelfähigen Kunststoff beschichtete, flexible Metallfolie gelegt, die mehr als doppelt und höchstens 3mal so breit ist wie der Streifen;
B. mit Hilfe von feststehenden Führungselementen wird zunächst der eine seitlich überstehende Teil der Metall- folie um den Streifen herum auf diesen gelegt, und dann der andere überstehende Teil daraufgelegt;
_{C}. der umhüllte Streifen wird auf Heißsiegeltemperatur erwärmt;
D. die beiden aufeinanderliegenden Teile der kunststoffbeschichteten Metallfolie werden durch Pressen miteinander dicht verschweißt.

Das Brandschutzmaterial liegt in Form von Streifen vor, die vorzugsweise 400 bis 2 000 mm lang, 10 bis 100 mm, insbesondere 20 bis 60 mm breit und 1 bis 10, insbesondere 1,5 bis 3,0 mm dick sind. Es besteht vorzugsweise aus wasserhaltigem Alkalimetallsilikat. Die Zusammensetzung und Herstellung derartiger Brandschutzmaterialien ist in den oben zitierten Druckschriften ausführlich beschrieben. Bevorzugt ist ein Natriumsilikat mit einem Wassergehalt von 20 bis 50, vorzugsweise von 25 bis 40 Gewichtsprozent, dem zur Verstärkung Glasfasern in Mengen von 2 bis 20 Gewichtsprozent zugefügt sind. Der Brandschutzstreifen kann vor dem Einsiegeln mit einem Lack überzogen sein und mit einem Trennmittel, z.B. Talkum, zur Verbesserung des Gleitverhaltens gepudert werden.

Als Brandschutzmaterialien, die im Brandfall bei Temperaturen oberhalb von 150°C aufschäumen, kommen ferner Produkte in Betracht, die als wirksame Komponenten z.B. Ammoniumphosphat, Pentaerythrit, Dicyandiamid, Polyvinylacetat, Blähglimmer, Blähgraphit und blähbaren Perlit, enthalten.

Zur Umhüllung der Brandschutzstreifen werden flexible Metallfolien verwendet, die beidseitig mit heißsiegelfähigen Kunststoffen beschichtet sind. Dazu kommen im Prinzip alle Metalle in Frage, aus denen flexible Folien hergestellt werden können. Bevorzugt sind Aluminium-Folien. Als Beschichtungsmaterialien kommen insbesondere Polymerisate des Äthylens, Vinylchlorids, Vinylacetats und Vinylidenchlorids in Frage. Bevorzugt sind Homo- und Copolymerisate des Äthylens. Die beschichteten Folien haben vorzugsweise eine Dicke von 0,04 bis 0,2, insbesondere von 0,06 bis 0,1 mm.

Beim Verfahrensschritt A wird der Brandschutzstreifen in Längsrichtung auf eine fortlaufend geführte, endlose Folienbahn gelegt. Damit die Folie den Brandschutzstreifen vollständig umhüllen kann, muß sie mindestens doppelt so breit sein wie dieser. Damit keine überstehenden Randstreifen abgeschnitten werden müssen, ist die Folie zweckmäßigerweise höchstens dreimal so breit wie der Streifen.

Durch geeignete feststehende Führungselemente werden im Verfahrensschritt B die beidseitig über den Streifen überstehenden Teile der Metallfolie auf den Streifen gelegt. Als Führungselemente können Metallblechschienen, Rollen oder Walzen dienen. Bei einer bevorzugten Ausführungsform der Erfindung wird die Folie mit dem daraufliegenden Streifen an zwei feststehenden Metallblechführungen entlanggeführt. Die beiden Führungsschienen liegen zunächst parallel zur Folienebene unter den beidseitig über den Streifen überstehenden Rändern der Folie. In Laufrichtung der Folie betrachtet, richten sich die Führungsschienen allmählich auf, bis sie senkrecht zur Folienebene stehen. Dadurch werden die überstehenden Teile der Folie abgewinkelt und schließlich aufgerichtet. Die eine Führungsschiene erhält im weiteren Verlauf eine immer stärker werdende Neigung zum Streifen hin und bewirkt dadurch, daß die Folie auf dem Streifen angelegt wird. Sobald dies erreicht ist, endet die erste Führungsschiene, und die zweite erhält eine Neigung zum Streifen hin, wodurch dann der andere überstehende Teil der Folie auf den bereits umgelegten ersten Folien- teil gelegt wird.

Im Verfahrensschritt C wird der umhüllte Streifen auf eine Temperatur erwärmt, bei welcher der Kunststoff, mit dem die Metallfolie beschichtet ist, erweicht. Die Temperatur darf nicht so hoch sein, daß das Brandschutzmaterial Wasser abspaltet und aufzuschäumen beginnt. Zweckmäßig liegt die Temperatur zwischen 80 und 150, insbesondere zwischen 95 und 110°C.

Unmittelbar anschließend werden im Verfahrensschritt D die beiden aufeinanderliegenden Teile der kunststoffbeschichteten Metallfolie zusammengepreßt und miteinander verschweißt. Zum Pressen können übliche Rollen und Walzen verwendet werden.

In der Praxis wird das Verfahren zweckmäßigerweise so durchgeführt, daß auf die endlose Folienbahn nacheinander die endlich langen Brandschutzstreifen in einem geringen, z.B. 20 bis 200 mm betragenden Abstand voneinander aufgelegt werden. Nach dem Einsiegeln der Streifen wird dann die Folienbahn so gestanzt, daß die Folie vorn und hinten über den Streifen etwas heraussteht. Diese Streifenenden werden dann durch Quersiegelung verschlossen.

Bei einer praktischen Durchführung des Verfahrens wurden mehrere Tage lang in kontinuierlichem Betrieb be'i einer Bahngeschwindigkeit von 10 m pro Minute 20 mm breite und 3 mm dicke Brandschutzstreifen eingesiegelt. Durch 12-stündiges Lagern in Wasser wurde die Dichtigkeit der eingesiegelten Streifen geprüft. Dabei wurden keine undichten Stellen festgestellt.

Folgende Brandschutzmaterialien kamen zum Einsatz:
1. Nätriumwasserglas mit einem Wassergehalt von 32 Gew.% und einem Molverhältnis Na₂O : SiO₂ wie 1:
2. Blähgraphit folgender Zusammensetzung:

## Patentansprüche

1. Verfahren zum Einsiegeln von streifenförmigen Brandschutzmaterialien, die im Brandfall bei Temperaturen oberhalb von 150°C aufschäumen, gekennzeichnet durch folgende Verfahrensschritte:
A. Der Brandschutzstreifen wird in Längsrichtung auf eine fortlaufend geführte, beidseitig mit einem heißsiegelfähigen Kunststoff beschichtete, flexible Metallfolie gelegt, die mehr als doppelt und höchstens dreimal so breit ist wie der Streifen;
B. mit Hilfe von feststehenden Führungselementen wird zunächst der eine seitlich überstehende Teil der Metallfolie um den Streifen herum an diesen angelegt, und dann der andere überstehende Teil daraufgelegt;
C. der umhüllte Streifen wird auf Heißsiegeltemperatur erwärmt;
D. die beiden aufeinanderliegenden Teile der kunststoffbeschichteten Metallfolie werden durch Pressen miteinander dicht verschweißt.

2. Verfahren nach Anspruch 1, dadurch gekennzeichnet, daß das Brandschutzmaterial wasserhaltiges Alkalimetallsilikat ist.
